# EUROPÄISCHE PATENTSCHRIFT

(11) **EP 2 928 025 B1**
(45) Veröffentlichungstag und Bekanntmachung des Hinweises auf die Patenterteilung: **03.01.2018**
(21) Anmeldenummer: 15000477.8
(22) Anmeldetag: 18.02.2015
(51) Int. Cl.: H01R 13/68, H01R 4/24, H01R 12/67

(54) **Anschlussvorrichtung, Installationssatz und elektrische Installation**
Connection device, installation kit and electric installation
Dispositif de raccordement, ensemble d'installation et installation électrique

(30) Priorität: 02.04.2014 DE 102014004784
(43) Veröffentlichungstag der Anmeldung: 07.10.2015
(73) Patentinhaber: Woertz Engineering AG, 4132 Muttenz (CH)
(72) Erfinder: Onodi, Tamas, CH-8800 Thalwil (CH)
(74) Vertreter: Samson & Partner Patentanwälte mbB

(56) Entgegenhaltungen:
- EP-A2- 1 648 052
- US-A- 5 971 807
- US-A1- 2003 207 618
- US-A1- 2013 037 294
- US-A1- 2013 171 879

## Beschreibung

### GEBIET DER ERFINDUNG

Die Erfindung betrifft eine Anschlussvorrichtung zum Anschließen einer mehradrigen Abzweigleitung an ein Flachkabel. Die Erfindung betrifft darüber hinaus einen Installationssatz, welcher die Anschlussvorrichtung beinhaltet und eine elektrische Installation mit dem Installationssatz.

### HINTERGRUND DER ERFINDUNG

In Tunnels und Gebäuden sind Sicherheitsinstallationen bekannt, bei denen eine Vielzahl von verteilt angeordneten elektrischen Verbrauchern, wie beispielsweise Leuchten, mit Abzweigleitungen an eine Durchgangsleitung angeschlossen ist. Die Durchgangsleitung dient der gemeinsamen Versorgung dieser typischerweise im Abstand voneinander entlang der Durchgangsleitung angeordneten Verbraucher, die jeweils über eine eigene Abzweigleitungen an die Durchgangsleitung angeschlossen sind. Als Durchgangsleitung kann ein Flachkabel dienen, an das die Abzweigleitung mittels einer Anschlussvorrichtung mit Durchdringungskontakten abisolierfrei an das Flachkabel angeschlossen ist. Eine derartige Installation ist beispielsweise in der Druckschrift EP 2568542 A1 beschrieben. Eine Anschlussvorrichtung dieser Art ist auch aus der DE-AS 2206187 bekannt.

Im Falle eines Kurzschlusses in einer Abzweigleitung sollen bei einer solchen elektrischen Installation sollen diejenigen Verbraucher, die an andere Abzweigleitungen angeschlossen sind, funktionsmäßig nicht beeinträchtigt werden. Ein Kurzschluss im Bereich der Abzweigleitung kann beispielsweise durch einen technischen Defekt eines an die Abzweigleitung angeschlossenen Verbrauchers, beispielsweise einer Tunnelleuchte, oder durch einen Brand im Bereich der Abzweigleitung bzw. des daran angeschlossenen Verbrauchers verursacht werden.

Beispielsweise bei einem Brand brennen nämlich nach einiger Zeit Isolationen im Verbraucher oder der Abzweigleitung ab und verlieren damit ihre Isolationsfähigkeit; es kommt dann zum Kurzschluss zwischen den nun nicht mehr voneinander isolierten Leitern.

Um das Zurückwirken eines solchen Kurzschlusses auf die Durchgangsleitung, d.h. einen Funktionsverlust der Durchgangsleitung zu verhindern, wurde in der in der genannten Druckschrift EP 2568542 A1 vorgeschlagen, die Abzweigleitung abzusichern. Die Sicherung ist dabei innerhalb des Gehäuses einer Flachkabel-Anschlussvorrichtung angeordnet.

US 5 971 807 beschäftigt sich mit einer Anschlussvorrichtung, bei der in eine Ausnehmung am Gehäuse ein Sicherungseinsatz eingesetzt ist. Der Sicherungseinsatz kann durch Öffnen eines Schiebeverschlusses am Gehäuse gewechselt werden.

US 2003/0 207 618 A1 behandelt eine abgesicherte Anschlussvorrichtung für Wandleitungen. Das Auswechseln der Sicherung erfolgt über einen dafür vorgesehenen Laschenverschluss am Gehäuse der Anschlussvorrichtung.

EP 1 648 052 A2 beschreibt eine Anschlussvorrichtung für ein Flachkabel. Der Sicherungseinsatz kann nur durch Abnehmen der Deckplatte des Gehäuses der Anschlussvorrichtung ausgewechselt werden.

US 2013/171879 A1 behandelt ein Ladegerät mit einem darin eingesetzten Sicherungseinsatz.

US 2013/0037294 A1 beschreibt eine Sicherungshalterung mit netzseitigen und verbraucherseitigen Anschlussstellen.

### KURZFASSUNG DER ERFINDUNG

Die Erfindung stellt eine Anschlussvorrichtung (6) zum Anschließen einer mehradrigen Abzweigleitung (5) an ein Flachkabel (4) dar. Die Anschlussvorrichtung umfasst ein Anschlussvorrichtungsgehäuse (30), welches den Durchtritt des Flachkabels (4) erlaubt. Im Inneren des Anschlussvorrichtungsgehäuse (30) sind Durchdringungskontakte (42, 42') zur abisolierfreien Kontaktierung des Flachkabels (4) angeordnet. Die Anschlussvorrichtung umfasst eine Abzweigleitungsbuchse (10) für den Austritt der Abzweigleitung (5) aus der Anschlussvorrichtung (6), wobei die Abzweigleitungsbuchse (10) am Anschlussvorrichtungsgehäuse (30) angeordnet ist. Die Abzweigleitungsbuchse (10) umfasst ein Abzweigleitungs-Buchsengehäuse (11) und eine darin angeordnete Sicherungsaufnahme (17) für wenigstens einen Sicherungseinsatz (18) zur Absicherung einer zugehörigen Ader (41, 41') der Abzweigleitung (5). Die Sicherungsaufnahme (17) ist über eine Verbindungsleitung (43, 43') elektrisch mit den Durchdringungskontakten verbunden. Die Sicherungsaufnahme (17) bildet eine elektrische Trennstelle (25) für die wenigstens eine abgesicherte Ader (41') der Abzweigleitung (5), womit die jenseits der Trennstelle liegende Ader (41') der Abzweigleitung (5) durch Ansprechen des Sicherungseinsatzes (18) elektrisch vom Flachkabel (4) trennbar ist. Das Abzweigleitungs-Buchsengehäuse (11) ist öffnungsfähig und der wenigstens eine Sicherungseinsatz (18) ist durch Öffnen des Abzweigleitungs-Buchsengehäuses (11), ohne Öffnen des Anschlussvorrichtungsgehäuses (30), auswechselbar. Die Sicherungsaufnahme (17) umfasst einen Isolierkörper (15), der wenigstens einen Hohlraum zur Aufnahme des wenigstens einen Sicherungseinsatzes (18) aufweist, und der mit Sicherungskontakten (16, 16') zur Kontaktierung des wenigstens einen, im Hohlraum aufzunehmenden Sicherungseinsatzes (18) ausgerüstet ist. Der Isolierkörper (15) ist dabei zweiteilig ausgebildet, mit einem diesseitigen und einem jenseitigen Teil (13,14), wobei ohne Öffnen des Anschlussvorrichtungsgehäuses (30), nur mit Öffnen des Abzweigleitungs-Buchsengehäuses (11), der jenseitigen Teil des Isolierkörpers (14) vom diesseitigen Teil (13) abnehmbar ist. Der Hohlraum zur Aufnahme des wenigstens einen Sicherungseinsatzes (18) ist dann zugänglich und der wenigstens eine Sicherungseinsatz (18) kann dann ausgewechselt werden. Durch die Abnehmbarkeit des jenseitigen Teils des Isolierkörpers (14) ist die gesamte Abzweigleitung (5) von der Anschlussvorrichtung (6) abnehmbar.

Ein anderer Aspekt betrifft einen Installationssatz zum Verbinden einer Abzweigleitung mit einem Flachkabel. Der Installationssatz umfasst wenigstens eine Anschlussvorrichtung der oben beschriebenen Art, sowie wenigstens ein Flachkabel mit mehreren, parallel nebeneinander in einer Ebene verlaufenden Kabeladern und eine wenigstens jenseits der Trennstelle der Sicherungsaufnahme anzuschließende Abzweigleitung.

Ein weiterer Aspekt betrifft eine ausgeführte elektrische Installation mit wenigstens einer auf dem Flachkabel montierten Anschlussvorrichtung der oben beschriebenen Art.

### ALLGEMEINE ERLÄUTERUNG, AUCH BETREFFEND FAKULTATIVE AUSGESTALTUNGEN DER ERFINDUNG

Die erfindungsgemäße Anschlussvorrichtung ermöglicht es, ein Flachkabel, mit wenigstens einer mehradrigen Abzweigleitung zu verbinden.

Bei der Abzweigleitung handelt es sich i.A. um ein (nicht brandfest) ausgebildetes Rundkabel, dessen Adern in üblicher Weise verdreht in Kabellängsrichtung verlaufen. Eine "Ader" wird durch einen Aderleiter und eine diesen umgebende Aderisolierung gebildet. Wenn es zu einem elektrischen Kontakt zwischen zwei spannungsführenden Aderleitern kommt (die auch als "Phasenleiter" bezeichnet werden), oder ein spannungsführender Aderleiter in Kontakt mit dem Neutralleiter, dem ggf. vorhandenen Schutzleiter oder mit Masse kommt, entsteht ein Kurzschluss (Anmerkung: Strenggenommen kann auch der Neutralleiter eine gewisse Spannung führen, z.B. wenn in einem Drei-Phasen-System die Phasen asymmetrischen Stromfluss aufweisen). Ein Kurzschluss kann, wie eingangs erwähnt, z.B. durch eine Fehlfunktion eines an die Abzweigleitung angeschlossenen Verbrauchers oder Brandeinwirkung auf den Verbraucher oder die Abzweigleitung verursacht werden. Dieser würde - wenn er auch die Durchgangsleitung kurzschlösse - zu einem Funktionsverlust der Durchgangsleitung führen. "Funktionsverlust" bedeutet in diesem Zusammenhang, dass auch Verbraucher außerhalb des Brandbereichs nicht mehr durch die Durchgangsleitung mit elektrischer Energie versorgt werden können.

Flachkabel sind Kabel, deren Adern parallel nebeneinander in einer Ebene angeordnet sind. Flachkabel haben beispielsweise bei Brand oder bei mechanischer Beschädigung durch herabfallende Teile günstige Eigenschaften, da bei ihnen die einzelnen Adern parallel unter Abstand, d.h. ohne Überkreuzungen, und weitgehend spannungsfrei verlaufen, wie z.B. aus der Druckschrift EP 2375505 A1 bekannt ist.

Die Anschlussvorrichtung zum Anschluss der Abzweigleitung an das Flachkabel umfasst ein Anschlussvorrichtungsgehäuse, welches den Durchtritt des Flachkabels erlaubt. An einer gewünschten Anschlussstelle wird das Flachkabel durch das Gehäuse der Anschlussvorrichtung geführt. Innerhalb dieses Gehäuses sind Durchdringungskontakte angeordnet, welche das Flachkabel abisolierfrei kontaktieren. Beim abisolierfreien Kontaktieren wird die Isolierschicht, welche eine Ader des Flachkabels umhüllt, beim Herstellen des elektrischen Kontakts mit dem Aderleiter, nicht entfernt. Vielmehr wird die Isolierhülle des Flachkabels und die Aderisolierung einer Ader mittels elektrisch leitfähiger Durchdringungskontakte durchstochen und durch Berührung des wenigstens einen elektrisch leitfähigen Durchdringungskontakts mit dem zu kontaktierenden Aderleiter des Flachkabels die elektrische Verbindung der Anschlussvorrichtung mit der jeweiligen Ader hergestellt. Als Durchdringungskontakte zur Kontaktierung der Adern wird beispielsweise eine mit einer leitfähigen Spitze versehene Kontaktschraube verwendet, welche beim Eindrehen in das Flachkabel mit ihrer Spitze die Aderisolation durchdringt und die Ader des Flachkabels mittig kontaktiert. Ein solches Verfahren ist beispielsweise in der DE-AS 2206187 beschrieben. Ein anderes Beispiel für ein Flachkabelkontaktierungsverfahren ist in der Druckschrift EP 2375505 A1 dargestellt. Dabei wird eine Ader des Flachkabels zwischen jeweils zwei leitfähigen Kontaktschrauben seitlich kontaktiert, deren Schneidgewinde die Aderisolierung der Ader durchdringen und somit den elektrischen Kontakt mit der Ader herstellen.

Das Flachkabel umfasst dabei wenigstens eine spannungsführende Ader (einen oder mehrere Phasenleiter) und wenigstens eine mit Erdpotential verbundene Ader (Neutralleiter und/oder Schutzleiter). So weist das zu kontaktierende Flachkabel beispielsweise fünf Aderleiter auf, darunter drei Phasenleiter, ein Neutralleiter und ein Schutzleiter. Neutralleiter und Schutzleiter können jedoch beispielsweise auch zu einem einzigen, geerdeten Aderleiter zusammengefasst sein, der auch als PEN-Leiter bezeichnet wird. Eine einphasige Durchgangsleitung kann beispielsweise auch nur zwei Aderleiter, einen Phasenleiter und einen Neutralleiter, aufweisen.

Die Anschlussvorrichtung stellt eine elektrische Verbindung vom Flachkabel zur Abzweigleitung her. Sie umfasst dabei eine Abzweigleitungsbuchse für den Austritt der Abzweigleitung aus der Anschlussvorrichtung. Diese Abzweigleitungsbuchse ist dabei am Gehäuse der Anschlussvorrichtung angeordnet.

Die Abzweigleitungsbuchse umfasst eine Sicherungsaufnahme zur Aufnahme wenigstens eines Sicherungseinsatzes zur Absicherung einer zugehörigen Ader der Abzweigleitung. Die Sicherungsaufnahme kann einen oder mehrere Sicherungseinsätze aufnehmen und ist elektrisch über eine Verbindungsleitung mit den Durchdringungskontakten verbunden.

Die Abzweigleitungsbuchse weist auch ein Abzweigleitungs-Buchsengehäuse auf, in dem die Sicherungsaufnahme angeordnet ist. Das Abzweigleitungs-Buchsengehäuse ist öffnungsfähig, ohne dass dabei das Anschlussvorrichtungsgehäuse geöffnet werden müsste, was ein Auswechseln eines Sicherungseinsatzes ohne Öffnen des Anschlussvorrichtungsgehäuses erlaubt. Zum Auswechseln des Sicherungseinsatzes genügt es das Abzweigleitungs-Buchsengehäuse zu öffnen. Beispielsweise weist das Abzweigleitungs-Buchsengehäuse bei manchen Ausgestaltungen mehrere miteinander verbindbare, z.B. verschraubbare Teile auf, wie beispielsweise einen Gehäusekörper und einer hierauf passende Abschlusskappe. In der eingangs genannten Druckschrift EP 2568542 A1 ist der Sicherungseinsatz hingegen nur durch ein Öffnen des Gehäuses der Anschlussvorrichtung zugänglich.

Die Sicherungsaufnahme bildet elektrisch eine Trennstelle für die wenigstens eine abgesicherte Ader der Abzweigleitung, da an dieser Stelle bzw. im Bereich des in sie einzusetzenden Sicherungseinsatzes der Stromfluss zu der betreffenden Ader unterbrochen wird, wenn der Sicherungseinsatz anspricht. Da der Sicherungseinsatz räumlich ausgedehnt ist (mit einem "Eingangskontakt" und einem "Ausgangskontakt"), ist die "Trennstelle" im strengen Sinn keine punktförmige Stelle, sondern ein "Trennbereich" - als "Trennstelle" kann daher z.B. die Mitte dem Eingangs- und Ausgangskontakt des Sicherungseinsatzes angesehen werden.

Durch Ansprechen (d.h. Trennen) des Sicherungseinsatzes wird die elektrische Verbindung zwischen den Durchdringungskontakten und der zugehörigen Ader der Abzweigleitung unterbrochen. Diesseits der Trennstelle (d.h. von der Trennstelle zum Flachkabel) bleibt die von der Sicherungsaufnahme zu den Durchdringungskontakten führende Verbindungsleitung in elektrischen Kontakt mit der entsprechenden Ader des Flachkabels, bleibt also ggf. unter Spannung. Jenseits der Trennstelle (d.h. an der dem Flachkabel abgewandten Seite der Trennstelle) ist dann die Abzweigleitung samt daran angeschlossenen Verbrauchern elektrisch von dem kontaktierten Flachkabel getrennt.

Die Abtrennung hat zur Folge, dass ein Kurzschluss jenseits der Trennstelle nicht auf die Durchgangsleitung zurück wirken und deren Funktion beinträchtigen kann. Es fällt nur der an der besagten Abzweigleitung angeschlossene Verbraucher aus.

Bei manchen Ausgestaltungen ist die Abzweigleitungsbuchse wenigstens teilweise außerhalb des Gehäuses der Anschlussvorrichtung. Die Trennstelle liegt dabei außerhalb des Gehäuses der Anschlussvorrichtung. Bei manchen dieser Ausgestaltungen befindet sich nicht nur die Trennstelle, sondern auch die Sicherungsaufnahme außerhalb des Gehäuses der Anschlussvorrichtung.

Bei manchen Ausgestaltungen mündet die außen liegende Abzweigleitungsbuchse beispielsweise in eine Bohrung des Gehäuses der Anschlussvorrichtung. Bei manchen dieser Ausgestaltungen hat die Abzweigleitungsbuchse an ihrem diesseits der Trennstelle liegenden Ende ein Gewinde (z.B. ein Außengewinde), mit dem sie in die mit einem Gegengewinde (z.B. Innengewinde) ausgestattete Bohrung des Gehäuses der Anschlussvorrichtung einschraubbar ist.

Die Sicherungsaufnahme weist einen Isolierkörper auf, der wenigstens einen Hohlraum zur Aufnahme des wenigstens einen Sicherungseinsatzes aufweist. Der Isolierkörper ist mit Sicherungskontakten zur Kontaktierung des wenigstens einen, im Hohlraum aufzunehmenden Sicherungseinsatz ausgerüstet. Der Isolierkörper ist beispielsweise aus isolierendem Kunststoff gefertigt; bei unten näher beschriebenen feuerbeständigen Ausführung kann er auch ganz oder teilweise aus feuerbeständigem Isoliermaterial, z.B. Keramik gefertigt sein. Die Sicherungskontakte sind elektrisch leitende Elemente in der Sicherungsaufnahme, welche eine elektrische Verbindung zum Sicherungseinsatz herstellen. Die Sicherungskontakte sind durch den Isolierkörper voneinander isoliert gehalten. Sie kontaktieren beispielsweise sowohl einen diesseits der Trennstelle liegenden "Eingangskontakt" als auch einen jenseits der Trennstelle liegenden "Ausgangskontakt" eines Sicherungseinsatzes, wenn dieser in den Hohlraum des Isolierkörpers eingesetzt ist.

Bei manchen Ausgestaltungen ist der Isolierkörper mit Anschlusselementen ausgerüstet, die einerseits jeweils mit einem Sicherungskontakt elektrisch verbunden sind. Anderseits sind die Anschlusselemente diesseits der Trennstelle beispielsweise über die oben genannte Verbindungsleitung (die z.B. aus mehreren Adern gebildet sein kann) mit den Durchdringungskontakten elektrisch verbunden. Jenseits der Trennstelle sind die Anschlusselemente beispielsweise über Klemmen mit den Aderleitern der Adern der Abzweigleitung verbunden. Die Anschlusselemente dienen somit jenseits der Trennstelle dem Anschluss der Abzweigleitung und diesseits der Trennstelle dem Anschluss der Verbindungsleitung.

Die Anschlusselemente und Sicherungskontakte sind in manchen Ausführungsformen aus einem Stück gefertigt. Solche Anschlusselemente sind beispielsweise metallische Sicherungsbuchsen oder eine Schraubhalterung für eine Schraubsicherung, deren diesseitiges Ende eine Schraubklemme zur Aufnahme eines Aderleiters aufweist.

Der Isolierkörper der Sicherungsaufnahme ist zweiteilig ausgebildet, mit einem diesseitigen und einem jenseitigen Teil. Einer der beiden Isolierkörper liegt beispielsweise größtenteils in einem Bereich jenseits der Trennstelle, während der andere Teil des Isolierkörpers beispielsweise größtenteils in einem Bereich diesseits der Trennstelle liegt. Der jenseitige Teil des Isolierkörpers ist ohne Öffnen des Anschlussvorrichtungsgehäuses, nur mit Öffnen des Abzweigleitungs-Buchsengehäuses, vom diesseitigen Teil abnehmbar. Die beiden Teile des Isolierkörpers, im Folgenden auch als "Teilisolierkörper" bezeichnet, weisen zur Bildung des wenigstens einen Hohlraums für die Aufnahme eines Sicherungseinsatzes beispielsweise jeweils eine Bohrung auf, wobei einer Bohrung des einen Isolierkörpers eine Bohrung des jeweils anderen Teilisolierkörpers gegenüberliegt. Der Hohlraum ist durch das Abnehmen des jenseitigen Teilisolierkörpers vom diesseitigen Teilisolierkörper zur Aufnahme des wenigstens einen Sicherungseinsatzes zugänglich, wodurch so der wenigstens eine Sicherungseinsatz ausgewechselt werden kann. Durch Trennen der Teilisolierkörper ragt dann nämlich beispielsweise ein in die Sicherungsaufnahme eingesetzter Sicherungseinsatz aus einem solchen Hohlraum und kann zum Austausch aus diesem herausgezogen werden.

Durch die Abnehmbarkeit des jenseitigen Teils des Isolierkörpers ist die gesamte Abzweigleitung von der Anschlussvorrichtung abnehmbar. Bei manchen Ausgestaltungen ist die Abzweigleitung zugfest mit der Sicherungsaufnahme, bzw. den Anschlusselementen der Sicherungsaufnahme und auch mit dem zur Sicherungsaufnahme gehörenden Isolierkörper verbunden. Bei manchen Ausführungsformen ist der abnehmbare jenseitige Teilisolierkörper und auch die daran angeschlossene Abzweigleitung mit einer Abschlusskappe des Abzweigleitungs-Buchsengehäuses verbunden, welche beispielsweise über eine Muffe an dem Abzweigleitungs-Buchsengehäuse verschraubt ist. Durch Abschrauben der Abschlussklappe und herausziehen derselben kann dann die Abzweigleitung gemeinsam mit dem Teilisolierkörper von der Anschlussvorrichtung abgenommen werden.

Bei manchen Ausgestaltungen ist die Sicherungsaufnahme zur Aufnahme eines oder mehrerer Sicherungseinsätze in Form von Soffittensicherungen, d.h. im Wesentlichen kreiszylindrische Sicherungen mit Kontaktflächen an den beiden Zylinder-Stirnflächen, ausgebildet. Diese Soffittensicherungen haben jeweils eine Längsachse, wobei die beiden Teile des Isolierkörpers entlang einer Steckrichtung zusammensteckbar sind. Die Sicherungsaufnahme hat also bei diesen Ausgestaltungen zwei komplementär ausgebildete Isolierkörper mit entsprechend zylindrischen Hohlräumen mit je einem Sicherungskontakt für die beiden Zylinder-Stirnflächen. Die Sicherungseinsätze sind dabei mit ihrer Längsrichtung in der Steckrichtung angeordnet und fungieren damit als Steckverbindungsstifte, die die elektrische Trennstelle überbrücken. Der Isolierkörper umschließt dabei beispielsweise die Sicherungseinsätze zumindest im Bereich der mit den Soffittensicherungen verbundenen Sicherungskontakte.

Bei manchen Ausgestaltungen sind mehrere Adern der Abzweigleitung abgesichert. Abzusichern sind spannungsführende Adern, wie zum Beispiel die drei Phasenleiter bei einer dreiphasigen Abzweigleitung, oder der (einzelne) Phasenleiter bei einer einphasigen Abzweigleitung. Bei manchen Ausführungsformen wird auch der Neutralleiter und/oder der ggf. vorhandene Schutzleiter abgesichert. Für die abzusichernden Adern der Abzweigleitung ist in der Sicherungsaufnahmen z.B. jeweils ein Sicherungseinsatz vorgesehen. Die Sicherungsaufnahme ist dabei entsprechend zur Aufnahme mehrerer Sicherungseinsätze ausgebildet.

Bei manchen Ausgestaltungen umfasst die Abzweigleitung neben wenigstens einer abgesicherten Ader auch wenigstens eine unabgesicherte Ader. Der mit Massepotential verbundene Schutzleiter und/oder Neutralleiter bedarf nämlich keiner Absicherung, weil allein mit der Abtrennung der spannungsführenden Adern bereits ein Durchgreifen eines Kurzschlusses in der Abzweigleitung auf die Durchgangsleitung vermieden werden kann. Entsprechend ist bei manchen Ausgestaltungen für den Schutzleiter und/oder Neutralleiter (bzw. für eine Kombination aus Neutralleiter und Schutzleiter) keine Absicherung, d.h. kein Sicherungseinsatz vorgesehen.

Die ggf. vorhandene, wenigstens eine unabgesicherte Ader der Abzweigleitung ist bei manchen Ausgestaltungen über eine lösbare elektrische Steckverbindung mit den Durchdringungskontakten verbunden. Bei den abgesicherten Adern bildet der Sicherungseinsatz, der aus der Sicherungsaufnahme herausnehmbar und auswechselbar ist, zugleich eine lösbare Steckverbindung für die betreffende Ader. Bei Ausgestaltungen mit wenigstens einer unabgesicherten Ader ist der Isolierkörper mit den Steckkontakten für die wenigstens eine unabgesicherte Ader ausgerüstet. Indem auch für die nicht abgesicherte(n) Ader(n) der Abzweigleitung eine solche lösbare elektrische Steckverbindung vorgesehen ist, bildet die Abzweigleitungsbuchse insgesamt, d.h. für alle Adern zugleich eine Steckverbindung für die Abzweigleitung, womit durch diese Steckverbindung, wie oben erwähnt, die gesamte Abzweigleitung von der Anschlussvorrichtung abnehmbar ist.

Bei manchen Ausgestaltungen ist das Anschlussvorrichtungsgehäuse öffnungsfähig und die Anschlussvorrichtung ist gegen Eindringen von Staub und/oder Sprühwasser geschützt. Wasserdichtheit ist beispielsweise im Hinblick auf Brandschutzanwendungen von Bedeutung, um Eindringen von Löschwasser in das Anschlussvorrichtungsgehäuse zu verhindern. Hierzu ist das Anschlussvorrichtungsgehäuse im Bereich seiner Öffnung mit einer Dichtung ausgerüstet. Beispielsweise ist die Öffnung des Anschlussvorrichtungsgehäuses mit einer Gummidichtung ausgerüstet, welche der Querschnittsform der Öffnung des Anschlussvorrichtungsgehäuses angepasst ist und sich dicht an die Öffnung anschmiegt. Auch die Abzweigleitungs-Buchse ist bei manchen Ausgestaltungen gegen Eindringen von Staub und/oder Sprühwasser geschützt, beispielsweise durch eine Stopfdichtung an einer Kappe, an der die Abzweigleitung austritt, nämlich zwischen einem Austrittsloch in der Kappe und der Abzweigleitung.

Da der Sicherungseinsatz allein durch Öffnen des Abzweigleitungs-Buchsengehäuses auswechselbar ist, kann der abgedichtete Zustand des Anschlussvorrichtungsgehäuses beim Auswechseln eines Sicherungseinsatzes unangetastet bleiben. Speziell bei solchen, gegen Eindringen von Wasser oder Staub geschützten Anschlussvorrichtungsgehäusen könnte ein Öffnen des Anschlussvorrichtungsgehäuses, z.B. durch Öffnen eines Deckels des Anschlussvorrichtungsgehäuses, nämlich zur Beschädigung einer Dichtung dieses Deckels führen.

Bei manchen Ausgestaltungen ist der Isolierköper wenigstens im Bereich diesseits der Trennstelle feuerbeständig ausgebildet.

Bei solchen Ausgestaltungen ist der feuerbeständige (Teil-)Isolierkörper nicht brennbar und bei Brandeinwirkung formstabil ausgebildet, d.h. er behält seine Eigenschaft, die elektrisch leitenden Teile der Sicherungsaufnahme diesseits der Trennstelle, welche mit den Adern der Abzweigleitung in elektrischem Kontakt stehen, isoliert zu halten, auch im Brandfall bei, z.B. für wenigstens 15 min bei 750° C bei. Der feuerbeständige (Teil-)Isolierkörper ist aus einem elektrisch isolierenden, nicht brennbaren Material mit Schmelzpunkt z.B. oberhalb 750° C, wie beispielsweise Keramik gefertigt. "Keramik" steht in diesem Zusammenhang allgemein für anorganische, nicht-metallische und polykristalline Werkstoffe, die beim Brennen einen Sintervorgang durchlaufen. Materialien wie Glaskeramik und Verbundkeramik fallen auch unter den Begriff "Keramik". Dadurch wird im Bereich der Sicherungsaufnahme diesseits der Trennstelle auch im Brandfall ein Kurzschluss vermieden. Eine Kurzschlussvermeidung jenseits der Trennstelle ist im Brandfall nicht nötig, da der Sicherungseinsatz den jenseitigen Teil der Abzweigleitung elektrisch abtrennt.

Grundsätzlich ist es möglich, den gesamten Isolierkörper feuerbeständig auszubilden. Bei manchen Ausgestaltungen der Abzweigleitungsbuchse mit zweiteiligem Isolierkörper sind entsprechend beide Teile des Isolierkörpers aus feuerbeständigem Material hergestellt. Bei einer solchen Ausgestaltung sind also sowohl der jenseitige als auch der diesseitige Teilisolierkörper feuerbeständig.

Da der Sicherungseinsatz aber im Brandfall den jenseitigen Teil der Abzweigleitung von der Abzweigleitung elektrisch trennt, ist ein Kurzschluss jenseits der Trennstelle tolerabel. Eine feuerbeständige Ausbildung des jenseitigen Teilisolierkörpers ist also nicht erforderlich. Bei manchen Ausgestaltungen ist daher der diesseits der Trennstelle liegende Teil des Isolierkörpers aus feuerbeständigem Material hergestellt, während der jenseits der Trennstelle liegende Teil des Isolierkörpers aus nicht feuerbeständigem Material hergestellt ist.

Die vom Isolierkörper zu isolierenden elektrisch leitenden Teile der Sicherungsaufnahme sind dabei unter anderem die oben genannten Anschlusselemente bzw. Sicherungskontakte. Durch die feuerbeständige Ausgestaltung des Isolierkörpers bzw. Teilisolierkörpers bleiben diese in ihn eingesetzten elektrisch leitenden Teile sowohl unter Normalbedingungen als auch im Brandfall, wenn die nicht feuerfesten Kunststoffisolierungen etc. abgebrannt sind, voneinander isoliert gehalten.

Bei manchen Ausgestaltungen umfassen die elektrisch leitenden Teile der Sicherungsaufnahme, die durch einen Isolierkörper gegeneinander isoliert gehalten sind, auch die elektrischen Steckverbindungen für eine oder mehrere ungesicherte Adern.

Bei manchen Ausgestaltungen ist wenigstens eine Ader der Verbindungsleitung, welche die Sicherungsaufnahme bzw. die diesseits der Trennstelle gelegenen Anschlusselemente mit den Durchdringungskontakten verbindet, diesseits der Trennstelle mit einer im Brandfall keramisierenden Aderisolierung ausgerüstet. Das bedeutet, dass der Aderleiter mit einer Schicht umhüllt ist, die im Brandfall eine elektrisch isolierende Kruste bildet. Bei manchen Ausgestaltungen sind alle Adern, oder alle spannungsführenden Adern und ggf. auch ein Schutzleiter, diesseits der Trennstelle mit einer solchen keramisierenden Aderisolierung versehen. Im Brandfall keramisierende Isolierstoffe sind im Stand der Technik bekannt, wie zum Beispiel aus P. Eyerer et al., Polymer Engineering Technologien und Praxis, Springer-Verlag, 2008, S. 111, Stichwort "Keramisierende Polymere", und K. W. Thomson et al., In the firing line, European Coatings Journal, 2006, 12, S. 34-39. Bei den Zusatzstoffen kann es sich beispielsweise um Silicatmaterial, Metall- oder Halbmetalloxide (wie SiO₂, Al₂O₃), oder andere geeignete keramisierende Materialien, wie Zinkborat, oder Mischungen hiervon handeln. Diese feuerbeständige Ausbildung der besagten Adern trägt dazu bei, dass auch bei einer Brandeinwirkung auf die gesamte Anschlussvorrichtung zu keinem Kurzschluss im Inneren der Anschlussvorrichtung kommt.

Bei manchen Ausgestaltungen ist die Abzweigvorrichtung auch im Bereich der Durchdringungskontakte feuerbeständig ausgebildet. Dabei werden die elektrisch leitfähigen Durchdringungskontakte auch im Brandfall gegeneinander isoliert gehalten. Die metallischen Durchdringungskontakte sind beispielsweise auf einem Block aus elektrisch isolierendem und feuerbeständigem Material (z.B. aus Keramik) montiert und werden so auch im Brandfall auf Abstand gehalten. Dadurch ergibt sich auch hier im Brandfall kein Kurzschluss zwischen den Durchdringungskontakten. Eine derartige Ausbildung ist z.B. aus der Druckschrift EP 2375505 A1 bekannt. Bei manchen Ausgestaltungen der feuerfesten Anschlussvorrichtung werden zudem die zu kontaktierenden Leiter von jeweils zwei Durchdringungskontakten (z.B. in Form von Kontaktschrauben) von beiden Seiten eingezwängt, so dass sie im Brandfall von den Durchdringungskontakten an Ort und Stelle gehalten werden, siehe Druckschrift EP 2375505 A1.

Fakultativ ist eine zusätzlich feuerbeständige Ausrüstung des Flachkabels möglich, beispielsweise indem die Phasenleiter und ggf. der Neutralleiter und/oder der Schutzleiter eine bei Brand keramisierende Aderisolierung umfassen. Die Aderisolierung ist dann ganz oder teilweise aus einem (üblicherweise thermoplastischen) Kunststoffmaterial hergestellt, welches mit Zusatzstoffen versetzt ist, die beim Abbrennen eine elektrisch isolierende keramische Kruste bilden.

Bei manchen Ausgestaltungen ist der Sicherungseinsatz eine durch Überstrom auslösbare Sicherung. Eine derartige Überstromsicherung trennt die Abzweigleitung ab, wenn es z.B. brandbedingt zu einen Kurzschluss in der Abzweigleitung kommt.

Bei anderen Ausgestaltungen der Anschlussvörrichtung mit einem in die Sicherungsaufnahme eingesetzten Sicherungseinsatz ist dieser Sicherungseinsatz eine thermisch auslösbare Sicherung. Verschiedene Varianten solcher Sicherungseinsätze sind in EP 2 568 542 A1 beschrieben. Der thermisch auslösbare Sicherungseinsatz trennt die elektrische Verbindung zwischen dem diesseitigen und jenseitigen Abschnitt der Abzweigleitung, wenn die Umgebungstemperatur am Ort des Sicherungseinsatzes einen brandtypischen Wert übersteigt. Eine "brandtypische Temperatur" ist eine Temperatur die normalerweise nur im Brandfall erreicht wird. Eine derartige thermisch auslösbare Sicherung trennt die Abzweigleitung bereits in einem frühen Stadium ab, bevor der Brand in der Abzweigleitung einen Kurzschluss verursacht.

Bei manchen Ausgestaltungen ist die Abzweigleitung sowohl gegen Überstrom und Übertemperatur abgesichert. Es sind also beispielsweise zwei Sicherungseinsätze pro spannungsführender Ader in Serie geschaltet, nämlich eine Überstromsicherung und thermische Sicherung. Alternativ kann der Sicherungseinsatz eine kombinierte Überstromsicherung und thermische Sicherung sein. Die Abzweigleitung wird so bereits in einem frühen Stadium abgetrennt, bevor der Brand in der Abzweigleitung einen Kurzschluss verursacht; die Sicherung spricht aber sicherheitshalber zusätzlich auf alle Kurzschlüsse an, auch solche, die nicht brandbedingt sind.

Weitere Aspekte betreffen einen Installationssatz für eine elektrische Installation, sowie eine entsprechende ausgeführte elektrische Installation zur Vermeidung eines Funktionsverlusts einer durch ein oder mehrere Flachkabel gegebenen Durchgangsleitung durch Kurzschluss in einer Abzweigleitung.

Der Installationssatz und die elektrische Installation umfassen dabei wenigstens eine Anschlussvorrichtung der oben beschriebenen Art und wenigstens ein Flachkabel mit mehreren, parallel nebeneinander in einer Ebene voneinander beabstandet verlaufenden Kabeladern und wenigstens eine jenseits der Trennstelle der Sicherungsaufnahme anzuschließende Abzweigleitung. Im Allgemeinen umfassen der Installationssatz und die elektrische Installation eine Vielzahl von Anschlussvorrichtungen und Abzweigleitungen pro einer durch ein Flachkabel gebildete Durchgangsleitung, z.B. mehrere Hundert Anschlussvorrichtungen und Abzweigleitungen.

In manchen Ausgestaltungen umfasst der Installationssatz eine aus wenigstens einem Flachkabel gebildete Durchgangsleitung, wobei die parallel in einer Ebene voneinander beabstandeten Adern des Flachkabels bei manchen Ausgestaltungen mit einer keramisierenden Aderisolation ausgestattet sind, wie bereits in Zusammenhang mit der Anschlussvorrichtung beschrieben wurde.

Die Durchgangsleitung stellt eine in elektrischer Hinsicht durchgehende Leitung dar, deren Länge bei manchen Ausgestaltungen im Wesentlichen (eventuell bis auf die Längen von in Endbereichen angeordneten Abzweigleitungen) der Gesamtlänge der elektrischen Installation entspricht.

Bei manchen Ausgestaltungen erstrecken sich (zumindest im Bereich der elektrischen Installation) die Adern der Durchgangsleitung einteilig im Wesentlichen über die gesamte Länge der Durchgangsleitung; die Durchgangsleitung umfasst hierbei also wenigstens ein durchgehendes (einteiliges) Flachkabel von der Länge der Durchgangsleitung.

Durch die beschriebenen Maßnahmen zur Vermeidung eines Funktionsverlusts der Durchgangsleitung, z.B. im Brandfall, ist es möglich, an die jenseits der Trennstelle anzuschließende Abzweigleitung und daran angeschlossenen Verbrauchern geringe Anforderungen hinsichtlich der Kurzschlussvermeidung zu stellen. Als Abzweigleitung hin zu einem oder mehreren Verbrauchern können daher im Rahmen des Installationssatzes gebräuchliche Rundkabel mit ineinander verdrehten Adern und übliche Verbraucher ohne besondere kurzschlussvermeidende (z.B. feuerbeständige) Ausrüstung verwendet werden.

Die elektrische Installation umfasst wenigstens eine durch ein Flachkabel gebildete Durchgangsleitung, wenigstens eine auf dem Flachkabel montierte Anschlussvorrichtung und wenigstens eine jenseits der Trennstelle der Sicherungsaufnahme angeschlossene Abzweigleitung.

An die Durchgangsleitung ist wenigstens ein Verbraucher, z.B. ein Ventilator oder ein Beleuchtungselement in einem Tunnel, angeschlossen. Der Anschluss eines Verbrauchers erfolgt dabei über wenigstens eine durch eine erfindungsgemäße Anschlussvorrichtung zum Flachkabel verbundene Abzweigleitung. In manchen Installationen sind 10, 20, 50 oder mehr Verbraucher in regelmäßigen Abständen durch jeweils eine Abzweigeinrichtung und eine Abzweigleitung an die Durchgangsleitung angeschlossen. Solche Verbraucher sind beispielsweise Tunnelbeleuchtung, Ventilatoren zur Luftzufuhr, Notfalltelefone oder beleuchtete Hinweisschilder. Abzweigleitungen sind z.B. in einer Länge von 0,5m bis 10m ausgeführt, wobei ihre Länge höchstens ein Zehntel der Gesamtlänge der Durchgangsleitung ist. In solchen Ausführungsformen ist gewährleistet, dass im Brandfall an der Anschlussvorrichtung im Brandfall ausreichend hohe Temperaturen für die thermische Auslösung des Sicherungseinsatzes herrschen.

### KURZE BESCHREIBUNG DER ZEICHNUNG

Die angefügte Zeichnung veranschaulicht beispielhafte Ausführungsformen der verschiedenen Aspekte der Erfindung. In der Zeichnung zeigen:
- Fig. 1 eine schematische seitliche Schnittansicht einer Ausführungsform einer Anschlussvorrichtung, einschließlich Abzweigleitungsbuchse, und eines damit kontaktierbaren Flachkabels ,
- Fig. 2 eine detaillierte Schnittansicht der Abzweigleitungsbuchse von Fig. 1, geschnitten entlang der Linie B-B von Figur 3;
- Fig. 3 eine Schnittansicht der Abzweigleitungsbuchse von Fig. 2, geschnitten entlang der in Linie A-A von Figur 2;
- Fig. 4 schematisch eine elektrische Installation in einem Tunnel mit einer durch ein oder mehrere Flachkabel gebildete Durchgangsleitung und mit daran über Anschlussvorrichtungen angeschlossene Abzweigleitungen zur Versorgung von Leuchten mit elektrischer Energie,
- Fig. 5 eine perspektivische Außenansicht der Anschlussvorrichtung bzw. Abzweigleitungsbuchse von Figuren 1-3.

Die Zeichnung und die Beschreibung der Zeichnung beziehen sich auf Beispiele der Erfindung und nicht auf die Erfindung selbst.

### BESCHREIBUNG VON AUSFÜHRUNGSBEISPIELEN ANHAND DER ZEICHNUNG

Die Anschlussvorrichtung 6 gemäß Fig.1 kontaktiert Adern eines Flachkabels 40, 40' und stellt eine elektrische Verbindung zwischen den Adern des Flachkabels 40, 40' und den Adern der Abzweigleitung 41, 41', welche ein Teil der Abzweigleitung 5 sind, her. Die Adern des Flachkabels 40, 40' werden, hier am Beispiel einer einzelnen Phasenleiterader 40' und einer Neutralleiterader 40 dargestellt, durch Durchdringungskontakte 42, 42' abisolierfrei kontaktiert. Die Durchdringungskontakte 42, 42' sind dabei im Anschlussvorrichtungsgehäuse 30 angeordnet. Das Flachkabel 4 wird hierbei durch das Anschlussvorrichtungsgehäuse 30 geführt.

Ein Durchdringungskontakt 42', der einer Phasenleiterader 40' zugeordnet ist, ist dabei über eine Verbindungsader 43' der Verbindungsleitung an einen diesseitigen Sicherungskontakt 16 angeschlossen, wobei hier der Sicherungskontakt 16 und das dazugehörige Anschlusselement 19 miteinander dargestellt sind. Die Ausgestaltung der diesseitigen und jenseitigen Anschlusselemente 19, 19' bzw. Sicherungskontakte 16, 16' und deren Verbindung miteinander sind in Fig. 2 genauer dargestellt. Somit ist ein einer Phasenleiterader 40' kontaktierender Durchdringungskontakt 42' mit einer Sicherungsaufnahme 17 verbunden.

Ein eine Neutralleiterader 40 kontaktierender Durchdringungskontakt 42 ist über eine Verbindungsader 43 an eine Neutralleiterkontaktbrücke 21 angeschlossen. Die Sicherungsaufnahme 17 bildet in der Mitte eines in sie eingesetzten Sicherungseinsatzes 18 eine elektrische Trennstelle 25. Gleichfalls bildet ein Steckkontakt 26 eine mechanische und elektrische Trennstelle 25 in der Neutralleiterkontaktbrücke 21. Sowohl die Sicherungsaufnahme 17 als auch die Neutralleiterkontaktbrücke 21 sind dabei im Bereich einer Teilungsfläche 24 der beiden Teile eines Isolierkörpers 15 der Sicherungsaufnahme 17, den sog. "Teilisolierkörpern" 13, 14 angeordnet, dies ist auch in Verbindung mit Fig. 2 unterhalb genauer beschrieben.

Ein leichtes Auswechseln eines als zylinderförmige Soffittensicherung ausgestalteten Sicherungseinsatzes 18 wird ermöglicht, da der jenseitige Teilisolierkörper 14 von dem diesseitigen Teilisolierkörper 13 abnehmbar ist. Die beiden Teilisolierkörper 13, 14 sind dabei entlang einer Steckrichtung S angeordnet wobei die als zylinderförmige Soffittensicherungen ausgestalteten Sicherungseinsätze 18 mit ihrer, in Fig. 2 skizzierten, Längsrichtung in dieser Steckrichtung angeordnet sind und damit als Steckverbindungsstifte fungieren.

Jenseits der Trennstelle 25 sind die phasenleitenden Adern der Abzweigleitung 41' jeweils an einen der Sicherungskontakte 16' jenseits der Trennstelle 25 angeschlossen, wobei der Sicherungskontakt 16' und das dazugehörige Anschlusselement 19' hier miteinander dargestellt sind. Eine neutralleitende Ader der Abzweigleitung 41 ist an die Neutralleiterkontaktbrücke 21, angeschlossen. Die Abzweigleitungsbuchse 10 weist ein Abzweigleitungs-Buchsengehäuse 11 auf. Das Abzweigleitungs-Buchsengehäuse 11 ist über eine Öffnung mit einer Öffnung des Anschlussvorrichtungsgehäuses 30 über Schraubgewinde 28, das eine Dichtung aufweist, verschraubt. Ein Eindringen von Sprühwasser und/oder Staub in das Innere der Anschlussvorrichtung 6 wird unter anderem durch diese abgedichtete Verschraubung verhindert.

Das Abzweigleitungs-Buchsengehäuse 11 kann durch Abnehmen einer Abschlusskappe 12 geöffnet werden, wobei die Abschlusskappe 12 durch ein Schraubgewinde 27 mit dem Abzweigleitungs-Buchsengehäuse 11 dicht verschraubbar ist. Die Anschlussvorrichtung 6 ist insgesamt gegen Eindringen von Staub und/oder Sprühwasser geschützt ausgebildet. Ein abnehmbarer Deckel der Anschlussvorrichtung 6 ist mit einer Dichtung 29 versehen.

Die Ausführungsform einer Abzweigleitungsbuchse gemäß Fig. 1 ist in Fig. 2 besonders im Bereich des Sicherungseinsatzes 17 detaillierter dargestellt. Die Abzweigleitungsbuchse 10 wird von dem Abzweigleitungs-Buchsengehäuse 11 und der Abschlusskappe 12, welche mit dem Abzweigleitungs-Buchsengehäuse 11 verschraubbar ist, umschlossen. Sowohl dieses Buchsengehäuse 11 als auch die Abschlussklappe 12 sind beispielsweise aus wasserdichtem und elektrisch isolierendem Kunststoff gefertigt. Die Schraubverbindung zwischen dem Abzweigleitungs-Buchsengehäuse 11 und der Abschlusskappe 12 ermöglicht ein leichtes Öffnen der Abzweigleitungsbuchse 10, wie bereits in Verbindung mit Figur 1 dargelegt.

Am diesseitigen Ende der Abzweigleitungsbuchse 10 sind drei Aderleiter von phasenleitenden Verbindungsadern 43' der Verbindungsleitung, ebenfalls schematisch in Figur 1 dargestellt, mittels Schraubklemmen an diesseitige Anschlusselemente 19 der Sicherungsaufnahme 17 angeschlossen. Die diesseitigen Anschlusselemente 19 sind mit diesseitigen Sicherungskontakten 16 verbunden. Diese Sicherungskontakte 16 können beispielsweise als Sicherungsbuchsen ausgebildet sein. Die Aderleiter der phasenleitenden Verbindungsadern 43' der Verbindungsleitung sind jeweils mit der entsprechenden der drei Phasenleiteradern des Flachkabels verbunden. Bei manchen Ausführungsformen können sie mit einer im Brandfall keramisierenden Isolierschicht überzogenen sein. Ebenfalls am diesseitigen Ende der Abzweigleitungsbuchse 10 ist ein mit der Neutralleiterader des Flachkabels 4 verbundener Aderleiter einer Verbindungsader 43 an einer Neutralleiterkontaktbrücke 21 angeschlossen. Analog ist ein mit der Schutzleiterader der Durchgangsleitung verbundener Aderleiter einer Verbindungsader an eine Schutzleiterkontaktbrücke 23 angeschlossen. Die Schutzleiterkontaktbrücke 23 ist im Wesentlichen identisch zur Neutralleiterkontaktbrücke aufgebaut. Die Schutzleiterkontaktbrücke 23 ist in der durch Fig. 2 gegeben Schnittansicht nicht dargestellt.

Alle elektrisch leitfähigen Teile, wie z.B. die Anschlusselemente 19, 19', die Sicherungsbuchsen 16, 16' oder die Teile der Neutralleiterbrücke 21 werden in (Teil-)Isolierkörpern 13, 14 zur Kurzschlussvermeidung voneinander beabstandet gehalten. Fakultativ kann bei Ausführungsformen mit Funktionserhalt im Brandfall der diesseitige Teilisolierkörper 13 aus feuerbeständigem Material, z.B. Keramik hergestellt sein, so dass alle elektrisch leitfähigen Teile im diesseitigen Teil der Abzweigleitungsbuchse 10 von dem feuerbeständigen diesseitigen Teilisolierkörper 13 zur Kurzschlussvermeidung auch im Brandfall voneinander beabstandet gehalten sind, wie z.B. die diesseitigen Anschlusselemente 19, die diesseitige Sicherungsbuchsen 16 oder der diesseitige Teil der Neutralleiterbrücke 21, um auch im Brandfall einen Kurzschluss zu vermeiden.

Am jenseitigen Ende der Abzweigleitungsbuchse 10 sind analog zum diesseitigen Ende der Abzweigleitungsbuchse die phasenleitenden Adern der Abzweigleitung 5 an jenseitige Anschlusselemente 19' der Sicherungsaufnahme 17 angeschlossen, welche wiederum mit zugehörigen jenseitigen Sicherungskontakten 16' elektrisch verbunden sind. Der Aufbau der Sicherungsbuchsen bzw. der Anschlusselemente ist analog zum diesseitigen Teil.

Die Neutralleiterkontaktbrücke 21 verbindet eine neutralleitende Ader der Abzweigleitung 5, bzw. deren Aderleiter 20' mit einer Verbindungsader 43 (in Fig. 1 dargestellt) und weist zur mechanischen und elektrischen Trennung dieser Verbindung einen Neutralleitersteckkontakt 26 auf. Die in Figur 2 nicht dargestellte Schutzleiterkontaktbrücke 23 ist wie oben erwähnt, analog zur Neutralleiterkontaktbrücke aufgebaut und weist somit auch einen Steckkontakt auf. Die Neutralleiterkontaktbrücke 21 und die Schutzleiterkontaktbrücke 23 (hier nicht dargestellt) weisen keinen Sicherungseinsatz 18 auf, d.h. die zugehörenden Schutzleiter bzw. Neutralleiteradern der Abzweigleitung 5 sind nicht abgesichert.

Der Sicherungseinsatz 18 (unten näher beschrieben) trennt die Verbindung zwischen der Abzweigleitung 5 und dem Flachkabel 4 im Kurzschluss- bzw. Brandfall. Daher kann der jenseitige Teilisolierkörper 14, der alle jenseits der Trennstelle 25 liegenden elektrisch leitfähigen Teile, wie z.B. die jenseitigen Sicherungsbuchsen 16', die jenseitigen Anschlusselemente 19' der Sicherungsaufnahme 17 oder den jenseitigen Teil der Neutralleiterkontaktbrücke 21, voneinander isoliert hält, auch bei den Ausführungsformen mit Funktionserhalt im Brandfall nicht feuerbeständig ausgebildet sein. Er kann aus brennbarem Kunststoff bestehen, der im Brandfall abbrennt. Ein Zurückwirken eines Kurzschlusses jenseits der Trennstelle 25 auf das Flachkabel 4 wird nämlich durch ein Ansprechen des Sicherungseinsatzes 18 vermieden.

Die beiden Teile des zur Sicherungsaufnahme 17 gehörenden Isolierkörpers 15, der feuerbeständige diesseitige Teilisolierkörper 13 und der nicht feuerbeständige jenseitige Teilisolierkörper 14 bilden eine Teilungsfläche 24 dieses Isolierkörpers 15. Beim bzw. nach Entfernen der Abschlusskappe 12 der Abzweigleitungsbuchse 10 ist der jenseitige Teilisolierkörper 14 vom diesseitigen Teilisolierkörper 13 abnehmbar.

Die Sicherungsaufnahme 17 bildet elektrisch eine Trennstelle 25 zwischen der zu den Durchdringungskontakten 42, 42' verbundenen Verbindungsleitung und der Abzweigleitung 5. Die Trennstelle 25 wird dabei als mittig zwischen einem diesseitigem Sicherungskontakt 16 und einem jenseitigem Sicherungskontakt 16', die "Eingangs" und "Ausgangskontakte" der Sicherungsaufnahme sind, angenommen.

Die diesseitigen Sicherungskontakte 16 der Sicherungsaufnahme 17 sind als Sicherungsbuchsen ausgebildet. Diese Sicherungsbuchsen sind in Hohlräume des Teilisolierkörpers 13 eingesetzt. Die jenseitigen Sicherungskontakte 16' der Sicherungsaufnahme 17 sind ebenfalls als Sicherungsbuchsen ausgebildet. Diese Sicherungsbuchsen sind in Hohlräume des ggf. nicht feuerbeständigen Teilisolierkörpers 14 eingesetzt. Die Hohlräume der beiden Teilisolierkörper sind zueinander komplementär und dienen zur Aufnahme jeweils eines zylinderförmigen Sicherungseinsatzes 18, der als Soffittensicherung ausgebildet sein kann und in die Sicherungsbuchsen eingesetzt ist.

Die Sicherungseinsätze 18 haben dabei eine Längsachse, die in Figur 2 durch eine gestrichelte Linie innerhalb des Schnittbilds des Sicherungseinsatzes 18 entlang der in Fig. 1 gezeigten Steckrichtung S der beiden Teilisolierkörper 13, 14 skizziert ist. Die diesseitigen und jenseitigen Sicherungskontakte 16, 16' (Sicherungsbuchsen) sowie die zu ihnen verbundenen diesseitigen und jenseitigen Anschlusselemente 19, 19' der Sicherungsaufnahme 17 sind dabei vom Isolierkörper 15 voneinander beabstandet gehalten. Durch ein Abnehmen des jenseitigen Teilisolierkörpers 14 vom diesseitigen Teilisolierkörper 13 wird ein Hohlraum, in den ein Sicherungseinsatz 18 eingesteckt ist, mit bzw. nach dem Öffnen des Gehäuses Abzweigleitungs-Buchsengehäuses 11 zugänglich. Dies ermöglicht den Austausch eines Sicherungseinsatzes 18. Außerdem kann die Abschlusskappe 12 sowohl mit dem jenseitigen Teilisolierkörper 14 als auch mit der Abzweigleitung 5 mechanisch verbunden sein, wodurch beim Öffnen des Abzweigleitungs-Buchsengehäuses die Abzweigleitung 5 selbst von der Anschlussvorrichtung abnehmbar ist.

Ein zu einem zugehörigen Anschlusselement 19, 19' verbundener Sicherungseinsatz 18 wird durch eine elektrisch leitfähige Spannfeder 22 zwischen einem als jenseitiger Sicherungsbuchse ausgeführtem Sicherungskontakt 16' und einem als diesseitige Sicherungsbuchse ausgeführtem Sicherungskontakt 16 eingespannt. Der z.B. als zylinderförmige Soffittensicherung ausgeführte Sicherungseinsatz 18 ist beispielsweise durch Überstrom oder thermisch auslösbar. Der Sicherungseinsatz 18 kann z.B. als thermisch auslösbarer Bimetall-Sicherungseinsatz gemäß der in der Druckschrift EP 2568542 A1 beschriebenen Art ausgeführt sein.

Fig. 3 stellt eine Schnittansicht der Abzweigleitungsbuchse 10 entlang der in Fig. 2 definierten Schnittlinie A-A dar. Die innerhalb der Abzweigleitungsbuchse 10 angeordneten diesseitigen Anschlusselemente 19 der Sicherungsaufnahme 17, die zu phasenleitenden Adern der Abzweigleitung 5 verbunden sind, werden von dem Isolierkörper 15 beabstandet voneinander gehaltenen und werden von dem Abzweigleitungs-Buchsengehäuse 11 umschlossen. Die Neutralleiterkontaktbrücke 21 und die Schutzleiterkontaktbrücke 23 werden voneinander und von den Anschlusselementen 19 durch den Isolierkörper 15 beabstandet gehalten. Die genannte Positionierung der Sicherungsaufnahmen und Kontaktbrücken ist nur beispielhaft; die diesseitigen Anschlusselemente 19 der Sicherungsaufnahme 17 und die Schutzleiterkontaktbrücke 23 beziehungsweise die Neutralleiterkontaktbrücke 21 können auch anders innerhalb der Abzweigleitungsbuchse 10 angeordnet sein.

In einem Tunnel 1, von dem in Figur 4 beispielhaft ein Abschnitt dargestellt ist, ist die elektrische Installation 2 zur Beleuchtung des Tunnels 1 installiert. Hierzu umfasst die Installation 2 Leuchten 3, die an einer Decke des Tunnels 1 befestigt sind.

Zur Versorgung der Leuchten 3 mit elektrischer Leistung dient bei der Installation 2 die als Flachkabel ausgebildete Durchgangsleitung 4, welche sich im Wesentlichen über die Gesamtlänge des Tunnels 1 erstreckt. An dieser Durchgangs leitung 4 ist jede Leuchte 3 über eine separate Abzweigleitung 5 angeschlossen, und zwar jeweils über eine separate Anschlussvorrichtung 6, mit der die Durchgangsleitung abisolierfrei elektrisch kontaktiert ist. Daher entspricht bei diesem Ausführungsbeispiel die Anzahl der Leuchten 3 auch der Anzahl der Abzweigleitungen 5 sowie der Anschlussvorrichtung 6. Alternativ sind z.B. jeweils zwei Leuchten über jeweils eine eigene (also zwei separate) Abzweigleitungen gemeinsam an einer Anschlussvorrichtung 6 angeschlossen.

Insgesamt wurde die elektrische Installation 2 mit einem Installationssatz ausgeführt, der beispielsweise die Durchgangsleitung 4, die Anschlussvorrichtungen 6, die Abzweigleitungen 5 sowie die Leuchten 3 nebst passendem Montagematerial umfasst. Bei alternativen Ausführungsbeispielen umfasst der Installationssatz lediglich die Durchgangsleitung 4, die Anschlussvorrichtungen 6 und die Abzweigleitungen 5.

Zur Energieversorgung ist die Durchgangsleitung 4 z.B. durch eine einzige Stromquelle 7 gespeist, welche z.B. am Ende der Durchgangs leitung 4 oder zwischen zwei Anschlussvorrichtungen 6 angeschlossen ist.

Die Durchgangsleitung 4 wird durch ein Flachkabel mit parallel nebeneinander in einer Ebene verlaufenden Adern gebildet. Ein derartiges Flachkabel hat die Eigenschaft, dass auch bei Abschmelzen oder Abbrennen der Isolierung die Adern nicht überkreuzen und somit kurzgeschlossen werden könnten. Zusätzlich können die spannungsführenden Adern des Flachkabels mit einer feuerbeständigen (z.B. im Brandfall keramisierenden) Aderisolierung ausgerüstet sein.

Als Beispiel für eine kurzschlusserzeugende Einwirkung ist in Fig. 4 ein Brand dargestellt. Im Brandfall erstreckt sich der Brandbereich 8 meist nur über eine gewisse Teillänge des Tunnels.1. In Figur 4 ist exemplarisch ein entlang des Tunnels 1 begrenzter Brandbereich 8 gezeigt, bei dem lediglich eine der Leuchten 3 (von schädlicher Feuer- und Hitzeweinwirkung) betroffen ist. Hierbei ist der Brandbereich 8 ein Bereich des Tunnels 1, in dem beispielsweise Temperaturen von mindestens 150° C herrschen.

Damit ein Kurzschluss in der Abzweigleitung 5 nicht zu einem Funktionsverlust der Durchgangsleitung 4 führt, ist die Anschlussvorrichtung 6 mit einem oder mehreren durch Überstrom und/oder thermisch auslösenden Sicherungseinsätzen 18 ausgerüstet. Fakultativ kann der diesseits dieser Absicherung liegende Teil der Anschlussvorrichtung 6 feuerbeständig ausgeführt sein. Die Sicherungseinsätze 18 sind beispielsweise zum selbsttätigen Trennen der elektrischen Verbindung zwischen der Abzweigleitung 5 und der Durchgangsleitung 4 bei Überschreiten eines Maximalstroms und/oder bei Anstieg der Umgebungstemperatur der Anschlussvorrichtung 6 auf einen brandtypischen Wert (einer sog. Trenntemperatur von z.B. 150° C) eingerichtet. Dadurch werden die Leuchte 3 und die Abzweigleitung 5 im Brandbereich 8 von der Durchgangsleitung 4 im Wesentlichen bei Kurzschluss bzw. der Trenntemperatur elektrisch getrennt. Bei thermischer Auslösung erfolgt die Trennung bevor es zu einem brandbedingten Kurzschluss in der Leuchte 3 und/oder der Abzweigleitung 5 kommt, beispielsweise ab etwa 250° C wenn der Kunststoff der Kabelisolierung schmilzt. Die genannte Überstromsicherung führt zur Trennung, falls es dennoch bereits zu einem Kurzschluss kommen sollte, wenn die Leuchte 3 und die Abzweigleitung 5 noch unter Strom stehen.

Hierfür kann die Abzweigleitung 5 möglichst kurz gewählt sein, zum Beispiel weniger als 10 m, da die Anschlussvorrichtung 6 und damit die thermisch auslösenden Sicherungseinsätze 18 auf lokale Brandeinwirkung an der Abzweigleitung 5 und der Lampe 3 ansprechen sollen.

Figur 5 schließlich zeigt eine schematische Darstellung der anspruchsgemäßen Anschlussvorrichtung 6 in der bereits durch Figuren 1-3 skizzierten Ausführungsform in einer Außenansicht. Das Flachkabel 4 ist dabei durch das Gehäuse der Anschlussvorrichtung 30 geführt, an das wiederum die Abzweigleitungsbuchse 10 angeschlossen ist. Die Abzweigleitung 5 tritt schließlich aus der Abzweigleitungsbuchse 10 aus.

## Patentansprüche

1. Anschlussvorrichtung (6) zum Anschließen einer mehradrigen Abzweigleitung (5) an ein Flachkabel (4), umfassend:
ein Anschlussvorrichtungsgehäuse (30), welches den Durchtritt des Flachkabels (4) erlaubt;
Durchdringungskontakte (42, 42') zur abisolierfreien Kontaktierung des Flachkabels (4), wobei die Durchdringungskontakte (42, 42') im Anschlussvorrichtungsgehäuse (30) angeordnet sind;
eine Abzweigleitungsbuchse (10) für den Austritt der Abzweigleitung (5) aus der Anschlussvorrichtung (6), wobei die Abzweigleitungsbuchse (10) am Anschlussvorrichtungsgehäuse (30) angeordnet ist;
wobei die Abzweigleitungsbuchse (10) ein Abzweigleitungs-Buchsengehäuse (11) und eine darin angeordnete Sicherungsaufnahme (17) für wenigstens einen Sicherungseinsatz (18) zur Absicherung einer zugehörigen Ader (41, 41') der Abzweigleitung (5) umfasst,
wobei die Sicherungsaufnahme (17) über eine Verbindungsleitung (43, 43') elektrisch mit den Durchdringungskontakten verbunden ist;
wobei die Sicherungsaufnahme (17) eine elektrische Trennstelle (25) für die wenigstens eine abgesicherte Ader (41') der Abzweigleitung (5) bildet, womit die jenseits der Trennstelle liegende Ader (41') der Abzweigleitung (5) durch Ansprechen des Sicherungseinsatzes (18) elektrisch vom Flachkabel (4) trennbar ist;
wobei das Abzweigleitungs-Buchsengehäuse (11) öffnungsfähig ist und der wenigstens eine Sicherungseinsatz (18) durch Öffnen des Abzweigleitungs-Buchsengehäuses (11), ohne Öffnen des Anschlussvorrichtungsgehäuses (30), auswechselbar ist,
wobei die Sicherungsaufnahme (17) einen Isolierkörper (15) umfasst, der wenigstens einen Hohlraum zur Aufnahme des wenigstens einen Sicherungseinsatzes (18) aufweist, und der mit Sicherungskontakten (16, 16') zur Kontaktierung des wenigstens einen, im Hohlraum aufzunehmenden Sicherungseinsatzes (18) ausgerüstet ist, **dadurch gekennzeichnet, dass**
der Isolierkörper (15) zweiteilig ausgebildet ist, mit einem diesseitigen und einem jenseitigen Teil (13, 14), und wobei ohne Öffnen des Anschlussvorrichtungsgehäuses (30), nur mit Öffnen des Abzweigleitungs-Buchsengehäuses (11), der jenseitigen Teil des Isolierkörpers (14) vom diesseitigen Teil (13) abnehmbar ist, wobei dann der Hohlraum zur Aufnahme des wenigstens einen Sicherungseinsatzes (18) zugänglich ist und so der wenigstens eine Sicherungseinsatz (18) ausgewechselt werden kann,
wobei durch die Abnehmbarkeit des jenseitigen Teils des Isolierkörpers (14) die gesamte Abzweigleitung (5) von der Anschlussvorrichtung (6) abnehmbar ist.

2. Anschlussvorrichtung nach Anspruch 1, wobei die Abzweigleitungsbuchse (10) wenigstens teilweise außerhalb des Abzweigvorrichtungsgehäuses (11) angeordnet ist, wobei die in der Abzweigleitungsbuchse (10) angeordnete Sicherungsaufnahme (17) und/oder die Trennstelle (25) außerhalb des Abzweigvorrichtungsgehäuses (11) liegt.

3. Anschlussvorrichtung nach Anspruch 1 oder 2, wobei der Isolierkörper (15) mit Anschlusselementen (19, 19') ausgerüstet ist, die mit jeweils einem Sicherungskontakt (16, 16') elektrisch verbunden sind, und die dem Anschluss der Abzweigleitung (5) bzw. der Verbindungsleitung (43, 43') jenseits bzw. diesseits der Trennstelle (25) dienen.

4. Anschlussvorrichtung nach einem der Ansprüche 1 bis 3, wobei
die Sicherungsaufnahme (17) zur Aufnahme eines oder mehrerer Sicherungseinsätze (18) in Form von Soffittensicherungen ausgebildet ist, die jeweils eine Längsachse haben,
wobei die beiden Teile des Isolierkörpers (13, 14) entlang einer Steckrichtung (S) zusammensteckbar sind,
wobei die Sicherungseinsätze (18) mit ihrer Längsrichtung in der Steckrichtung (S) angeordnet sind und damit als Steckverbindungsstifte fungieren, die die elektrische Trennstelle (25) überbrücken.

5. Anschlussvorrichtung nach einem der Ansprüche 1 bis 4, wobei
wobei mehrere Adern (41') der Abzweigleitung (5) abgesichert sind, und
die Sicherungsaufnahme (17) entsprechend zur Aufnahme mehrerer Sicherungseinsätze (18) ausgebildet ist.

6. Anschlussvorrichtung nach einem der Ansprüche 1 bis 5, wobei die Abzweigleitung (5) neben der wenigstens einen abgesicherten Ader (41') wenigstens eine unabgesicherte Ader (41) umfasst,
die wenigstens eine unabgesicherte Ader (41) eine lösbare Steckverbindung aufweist, die durch Steckkontakte (26) gebildet wird,
wobei der Isolierkörper (15) mit den Steckkontakten ausgerüstet ist.

7. Anschlussvorrichtung nach einem der Ansprüche 2 bis 6, wobei
das Anschlussvorrichtungsgehäuse (30) öffnungsfähig ist,
die Anschlussvorrichtung (6) gegen Eindringen von Staub und/oder Sprühwasser geschützt ist, und hierzu das Anschlussvorrichtungsgehäuse (30) im Bereich seiner Öffnung mit einer Dichtung (29) ausgerüstet ist,
wobei aufgrund der Fähigkeit zum Auswechseln eines Sicherungseinsatzes (18) allein durch Öffnen des Abzweigleitungs-Buchsengehäuses (11) der abgedichtete Zustand des Anschlussvorrichtungsgehäuses (30) beim Auswechseln eines Sicherungseinsatzes (18) unangetastet bleiben kann.

8. Anschlussvorrichtung nach einem der Ansprüche 1 bis 7, wobei der Isolierkörper (15) wenigstens diesseits der Trennstelle (25) feuerbeständig ausgebildet ist.

9. Anschlussvorrichtung nach Anspruch 8 mit zweiteiligem Isolierkörper, wobei
- beide Teile (13, 14) des Isolierkörpers (15) aus feuerbeständigem Material hergestellt sind; oder
- der diesseitige Teil (13) des Isolierkörpers (15) aus feuerbeständigem Material hergestellt ist, während der jenseitige Teil (14) des Isolierkörpers (15) aus nicht feuerbeständigem Material hergestellt ist.

10. Anschlussvorrichtung nach Anspruch 9, wobei elektrisch leitende Teile der Sicherungsaufnahme (17), nämlich unter anderem die Sicherungskontakte (16, 16') und/oder die Anschlusselemente (19, 19'), in das feuerbeständige Material des Isolierkörpers (15) eingesetzte Metallteile sind, die zur Kurzschlussvermeidung auch im Brandfall durch den Isolierkörper (15) voneinander isoliert gehalten werden.

11. Anschlussvorrichtung nach einem der Ansprüche 1 bis 10, wobei in die Sicherungsaufnahme (17) wenigstens ein Sicherungseinsatz (18) eingesetzt ist, der durch Überstrom und/oder durch Kurzschluss an der Abzweigleitung (5) auslösbar ist und/oder durch brandtypische Umgebungstemperaturen thermisch auslösbar ist.

12. Installationssatz mit
- wenigstens einer Anschlussvorrichtung (6) gemäß einem der Ansprüche 1 bis 14;
- wenigstens einem Flachkabel (4);
- wenigstens einer jenseits der Trennstelle (25) der Sicherungsaufnahme (17) anzuschließenden Abzweigleitung (5).

13. Elektrische Installation, umfassend:
- eine durch wenigstens ein Flachkabel (4) gebildete Durchgangsleitung;
- wenigstens einer auf dem Flachkabel (4) montierten Anschlussvorrichtung (6) gemäß einem der Ansprüche 1 bis 14;
- wenigstens einer jenseits der Trennstelle (25) der Sicherungsaufnahme (17) angeschlossenen Abzweigleitung (5).

## Claims

1. Connection apparatus (6) for connecting a multicore branch line (5) to a ribbon cable (4), comprising:
a connection apparatus housing (30) which allows the ribbon cable (4) to pass through;
piercing contacts (42, 42') for making contact with the ribbon cable (4) without stripping insulation, wherein the piercing contacts (42, 42') are arranged in the connection apparatus housing (30);
a branch line bushing (10) for the branch line (5) to exit from the connection apparatus (6), wherein the branch line bushing (10) is arranged on the connection apparatus housing (30);
wherein the branch line bushing (10) comprises a branch line bushing housing (11) and a fuse receptacle (17), which is arranged in the said branch line bushing housing, for at least one fuse insert (18) for fuse-protecting an associated core (41, 41') of the branch line (5),
wherein the fuse receptacle (17) is electrically connected to the piercing contacts via a connecting line (43, 43'),
wherein the fuse receptacle (17) forms an electrical isolation point (25) for the at least one fuse-protected core (41') of the branch line (5), whereby the core (41') of the branch line (5) situated on the other side of the isolation point can be electrically isolated from the ribbon cable (4) by response of the fuse insert (18);
wherein the branch line bushing housing (11) can be opened and the at least one fuse insert (18) can be replaced by opening the branch line bushing housing (11), without opening the connection apparatus housing (30),
wherein the fuse receptacle (17) comprises an insulating body (15) which has at least one hollow space for receiving the at least one fuse insert (18) and which is equipped with fuse contacts (16, 16') for making contact with the at least one fuse insert (18) which is to be received in the hollow space,
**characterized in that**
the insulating body (15) is of two-part design, with one part (13) on one side and one part (14) on the other side, and wherein the part (14) of the insulating body on the other side can be removed from the part (13) on this side solely by opening the branch line bushing housing (11), without opening the connection apparatus housing (30), wherein the hollow space for receiving the at least one fuse insert (18) is then accessible and therefore the at least one fuse insert (18) can be replaced,
wherein the entire branch line (5) can be removed from the connection apparatus (6) owing to the ability to remove the part (14) of the insulating body on the other side.

2. Connection apparatus according to Claim 1, wherein the branch line bushing (10) is arranged at least partially outside the branch apparatus housing (11),
wherein the fuse receptacle (17) which is arranged in the branch line bushing (10) and/or the isolation point (25) are/is situated outside the branch apparatus housing (11).

3. Connection apparatus according to Claim 1 or 2,
wherein the insulating body (15) is equipped with connection elements (19, 19') which are electrically connected to in each case one fuse contact (16, 16') and which serve to connect the branch line (5) and, respectively, the connecting line (43, 43') to the isolation point (25) on the other side and, respectively, on this side.

4. Connection apparatus according to one of Claims 1 to 3, wherein
the fuse receptacle (17) is designed to receive one or more fuse inserts (18) in the form of soffit fuses which each have a longitudinal axis,
wherein the two parts (13, 14) of the insulating body can be plug-connected along a plugging direction (S),
wherein the fuse inserts (18) are arranged with their longitudinal direction in the plugging direction (S) and therefore act as plug-connection pins which bridge the electrical isolation point (25).

5. Connection apparatus according to one of Claims 1 to 4, wherein
wherein a plurality of cores (41') of the branch line (5) are fuse-protected, and
the fuse receptacle (17) is accordingly designed to receive a plurality of fuse inserts (18).

6. Connection apparatus according to one of Claims 1 to 5, wherein the branch line (5) comprises at least one non-fuse-protected core (41), in addition to the at least one fuse-protected core (41'),
the at least one non-fuse-protected core (41) having a releasable plug connection which is formed by plug contacts (26),
wherein the insulating body (15) is equipped with the plug contacts.

7. Connection apparatus according to one of Claims 2 to 6, wherein
the connection apparatus housing (30) can be opened,
the connection apparatus (6) is protected against the ingress of dust and/or water splashes, and to this end the connection apparatus housing (30) is equipped with a seal (29) in the region of its opening,
wherein, on account of the ability to replace a fuse insert (18) solely by opening the branch line bushing housing (11), the sealed-off state of the connection apparatus housing (30) can remain intact when replacing a fuse insert (18).

8. Connection apparatus according to one of Claims 1 to 7, wherein the insulating body (15) is of fire-resistant design at least on this side of the isolation point (25).

9. Connection apparatus according to Claim 8, comprising a two-part insulating body, wherein
- both parts (13, 14) of the insulating body (15) are produced from fire-resistant material; or
- the part (13) of the insulating body (15) on this side is produced from fire-resistant material, while the part (14) of the insulating body (15) on the other side is produced from non-fire-resistant material.

10. Connection apparatus according to Claim 9, wherein electrically conductive parts of the fuse receptacle (17), specifically the fuse contacts (16, 16') and/or the connection elements (19, 19') amongst others, are metal parts which are inserted into the fire-resistant material of the insulating body (15) and are held in a manner insulated from one another by the insulating body (15), even in the event of a fire, in order to prevent a short circuit.

11. Connection apparatus according to one of Claims 1 to 10, wherein at least one fuse insert (18) is inserted into the fuse receptacle (17), it being possible for the said fuse insert to be tripped by an overcurrent and/or by a short circuit on the branch line (5) and/or it being possible for the said fuse insert to be thermally tripped by ambient temperatures which are typical in the event of a fire.

12. Installation kit comprising
- at least one connection apparatus (6) according to one of Claims 1 to 14;
- at least one ribbon cable (4);
- at least one branch line (5) which is to be connected on the other side of the isolation point (25) of the fuse receptacle (17).

13. Electrical installation, comprising:
- a passage line which is formed by at least one ribbon cable (4);
- at least one connection apparatus (6), which is mounted on the ribbon cable (4), according to one of Claims 1 to 14;
- at least one branch line (5) which is connected on the other side of the isolation point (25) of the fuse receptacle (17).

## Revendications

1. Dispositif de raccordement (6) pour la connexion à un câble plat (4) d'une ligne de dérivation (5) à plusieurs fils, comprenant :
un boîtier (30) du dispositif de raccordement, lequel permet le passage du câble plat (4) ;
des contacts de traversée (42, 42') pour la mise en contact du câble plat (4) par dénudation, lesdits contacts de traversée (42, 42') étant disposés dans le boîtier (30) du dispositif de raccordement ;
une prise de dérivation (10) pour la sortie de la ligne de dérivation (5) hors du dispositif de raccordement (6), ladite prise de dérivation (10) étant disposée contre le boîtier (30) du dispositif de raccordement ;
où la prise de dérivation (10) comprend un boîtier (11) de prise de dérivation et un logement à fusibles (17) monté dans celui-ci pour au moins une cartouche fusible (18) destinée à protéger un conducteur (41, 41') correspondant de la ligne de dérivation (5),
où le logement à fusibles (17) est électriquement relié aux contacts de traversée par une ligne de connexion (43, 43') ;
où le logement à fusibles (17) forme un point de séparation (25) électrique pour ledit au moins un conducteur (41') dénudé de la ligne de dérivation (5), le conducteur (41') de la ligne de dérivation (5) situé au-delà du point de séparation étant électriquement séparable du câble plat (4) par déclenchement de la cartouche fusible (18) ;
où le boîtier (11) de prise de dérivation peut être ouvert et ladite au moins une cartouche fusible (18) peut être remplacée par ouverture du boîtier (11) de prise de dérivation, sans ouverture du boîtier (30) du dispositif de raccordement,
où le logement à fusibles (17) comprend un corps isolant (15) qui présente au moins une cavité pour la réception de ladite au moins une cartouche fusible (18), et qui est pourvu de contacts de fusible (16, 16') pour la mise en contact de ladite au moins une cartouche fusible (18) à recevoir dans la cavité, **caractérisé en ce que**
le corps isolant (15) est constitué de deux pièces, avec une pièce en deçà et une pièce au-delà (13, 14), et où sans ouverture du boîtier (30) du dispositif de raccordement, en ouvrant seulement le boîtier (11) de prise de dérivation, la pièce (14) du corps isolant au-delà peut être retirée de la pièce en deçà (13), la cavité pour la réception de ladite au moins une cartouche fusible (18) étant alors accessible et ladite au moins une cartouche fusible (18) pouvant ainsi être changée,
où la possibilité de retrait de la pièce (14) du corps isolant au-delà permet un retrait de toute la ligne de dérivation (5) hors du dispositif de raccordement (6).

2. Dispositif de raccordement selon la revendication 1, où la prise de dérivation (10) est disposée au moins en partie à l'extérieur du boîtier (11) de dispositif de dérivation, le logement à fusibles (17) disposé dans la prise de dérivation (10) et/ou le point de séparation (25) étant situés à l'extérieur du boîtier (11) de dispositif de dérivation.

3. Dispositif de raccordement selon la revendication 1 ou la revendication 2, où le corps isolant (15) est pourvu d'éléments de connexion (19, 19') électriquement reliés à un contact de fusible (16, 16') chacun, et servant au raccordement de la ligne de dérivation (5) ou de la ligne de connexion (43, 43') au-delà ou en deçà du point de séparation (25).

4. Dispositif de raccordement selon l'une des revendications 1 à 3, où
le logement à fusibles (17) est prévu pour la réception d'une ou de plusieurs cartouches de fusible (18) sous la forme de fusibles soffite ayant chacun un axe longitudinal,
où les deux pièces du corps isolant (13, 14) peuvent être assemblées le long d'une direction d'enclenchement (S),
où les cartouches de fusible (18) sont disposées dans la direction d'enclenchement (S) par leur direction longitudinale et fonctionnent ainsi comme goupilles de connexion par enclenchement pontant le point de séparation électrique (25).

5. Dispositif de raccordement selon l'une des revendications 1 à 4, où
plusieurs conducteurs (41') de la ligne de dérivation (5) sont protégés, et où
le logement à fusibles (17) est prévu en conséquence pour la réception de plusieurs cartouches de fusible (18).

6. Dispositif de raccordement selon l'une des revendications 1 à 5, où la ligne de dérivation (5) comprend au moins un conducteur non protégé (41) en plus dudit au moins un conducteur protégé (41'),
ledit au moins un conducteur non protégé (41) présente une connexion par enclenchement amovible réalisée par des contacts à fiche (26),
le corps isolant (15) étant pourvu des contacts à fiche.

7. Dispositif de raccordement selon l'une des revendications 2 à 6, où le boîtier (30) du dispositif de raccordement peut être ouvert,
le dispositif de raccordement (6) est protégé contre la pénétration de poussière et/ou d'eau pulvérisée, et le boîtier (30) du dispositif de raccordement est à cet effet pourvu d'un joint (29) au niveau de son ouverture,
où, du fait de la possibilité de remplacement d'une cartouche fusible (18) par la seule ouverture du boîtier (11) de prise de dérivation, l'état d'étanchéité du boîtier (30) du dispositif de raccordement peut être préservé pendant le changement d'une cartouche fusible (18).

8. Dispositif de raccordement selon l'une des revendications 1 à 7, où le corps isolant (15) est prévu résistant au feu au moins en deçà du point de séparation (25).

9. Dispositif de raccordement selon la revendication 8 avec un corps isolant en deux pièces, où
- les deux pièces (13, 14) du corps isolant (15) sont fabriquées dans un matériau résistant au feu ; ou
- la pièce (13) du corps isolant (15) en deçà est fabriquée dans un matériau résistant au feu, alors que la pièce (14) du corps isolant (15) au-delà est fabriquée dans un matériau non résistant au feu.

10. Dispositif de raccordement selon la revendication 9, où les pièces électriquement conductrices du logement à fusibles (17), en l'occurrence entre autres les contacts de fusible (16, 16') et/ou les éléments de connexion (19, 19') sont des pièces métalliques mises en place dans le matériau résistant au feu du corps isolant (15), maintenues isolées entre elles par le corps isolant (15) pour éviter des courts-circuits, également en cas d'incendie.

11. Dispositif de raccordement selon l'une des revendications 1 à 10, où au moins une cartouche fusible (18) est mise en place dans le logement à fusibles (17), laquelle est déclenchable par surintensité de courant et/ou par court-circuit sur la ligne de dérivation (5) et/ou est thermiquement déclenchable par des températures ambiantes caractéristiques pour un incendie.

12. Ensemble d'installation, avec
- au moins un dispositif de raccordement (6) selon l'une des revendications 1 à 14 ;
- au moins un câble plat (4) ;
- au moins une ligne de dérivation (5) à raccorder au-delà du point de séparation (25) du logement à fusibles (17).

13. Installation électrique, comprenant :
- une ligne de traversée constituée d'au moins un câble plat (4) ;
- au moins un dispositif de raccordement (6) selon l'une des revendications 1 à 14 monté sur le câble plat (4) ;
- au moins une ligne de dérivation (5) raccordée au-delà du point de séparation (25) du logement à fusibles (17).
